# EUROPÄISCHE PATENTSCHRIFT

(11) **EP 0 280 897 B1**
(45) Veröffentlichungstag und Bekanntmachung des Hinweises auf die Patenterteilung: **08.05.1991**
(21) Anmeldenummer: 88101537.4
(22) Anmeldetag: 03.02.1988
(51) Int. Cl.: B02C 4/42

(54) **Walzenmühle**
Roller mill
Broyeur à cylindres

(30) Priorität: 05.03.1987 DE 3707015
(43) Veröffentlichungstag der Anmeldung: 07.09.1988
(73) Patentinhaber: KRUPP POLYSIUS AG, 59269 Beckum (DE)
(72) Erfinder: Heinemann, Otto, Dipl.-Ing., D-4722 Ennigerloh (DE); Baldus, Heinz-Dieter, Dipl.-Ing., D-4730 Ahlen (DE); Schröder, Norbert, D-4740 Oelde (DE)
(74) Vertreter: Tetzner, Volkmar, Dr.-Ing. Dr. jur.

(56) Entgegenhaltungen:
- DE-A- 2 704 243
- DE-A- 2 925 126
- DE-C- 644 736

## Beschreibung

Die Erfindung betrifft eine Walzenmühle entsprechend dem Oberbegriff des Anspruches 1.

Bei den bisher bekannten Walzenmühlen der im Oberbegriff des Anspruches 1 vorausgesetzten Art sind die Getriebegehäuse der beiden Walzen über je eine Drehmomentenstütze am Maschinenrahmen abgestützt. Im Hinblick auf die auftretenden hohen Drehmomente erfordern diese Drehmomentenstützen einen beträchtlichen konstruktiven Aufwand.

Der Erfindung liegt daher die Aufgabe zugrunde, eine Walzenmühle der im Oberbegriff des Anspruches 1 vorausgesetzten Art so auszubilden, daß der konstruktive Aufwand für die Drehmomentenabstützung wesentlich verringert ist.

Diese Aufgabe wird erfindungsgemäß durch die kennzeichnenden Merkmale des Anspruches 1 gelöst.

Zweckmäßige Ausgestaltungen der Erfindung sind Gegenstand der Unteransprüche.

Bei der erfindungsgemäßen Lösung werden die Drehmomente fast vollständig zwischen den Getriebegehäusen der beiden Walzen gegeneinander abgestützt. Nur ein eventuelles Restdrehmoment, das aus einer möglichen Differenz beider Drehmomente resultiert, wird durch eine einfache Drehmomentstütze am Maschinenrahmen abgestützt. Auf diese Weise ergeben sich in der Maschinenkonstruktion erhebliche Ersparnisse.

Ein Ausführungsbeispiel der Erfindung ist in der Zeichnung dargestellt. Es zeigen
- Fig.1: eine Längsansicht der Walzenmühle,
- Fig.2: eine teilweise geschnittene bzw. aufgebrochene Querschnitt,
- Fig.3: eine Aufsicht auf die für das Verständnis der Erfindung wesentlichen Teile der Walzenmühle.

Die dargestellte Walzenmühle, die beispielsweise zur Zerkleinerung von sprödem Gut, wie Zementklinker, bestimmt ist, enthält zwei Walzen 1, 2, die über Getriebe 3, 4 gegenläufig angetrieben und durch Hydraulikzylinder 5, 6 mit großer Anpreßkraft gegeneinander gedrückt werden. Dabei ist die Walze 1 als Festwalze ausgebildet und in einem Festlagerstein 7 angeordnet, während die Walze 2 als Loslagerwalze ausgebildet und in einem Loslagerstein 8 angeordnet ist. Der von den Hydraulikzylindern 5, 6 beaufschlagte Loslagerstein 8 ist in einem Verschiebelager 9 in Richtung des Pfeiles 10 verschiebbar.

Der Maschinenrahmen ist mit 11 und der Aufgabeschacht für den Walzenspalt mit 12 bezeichnet.

Fig.2 läßt die Einzelheiten der Lagerung der Loswalze 2 erkennen: In dem aus Oberrahmen 11a und Unterrahmen 11b bestehenden Maschinenrahmen sind zwei Verschiebelager 13, 14 für die äußeren Lagerringe 15, 16 der Lager 17, 18 vorgesehen, die die Welle 2a der Loswalze 2 aufnehmen.

Zwischen den beiden Getrieben 3 und 4 ist eine Drehmomentenabstützung zur Aufnahme des auf die beiden Walzen 1, 2 ausgeübten, gegensinnigen Hauptdrehmomentes vorgesehen. Diese Drehmomentenabstützung enthält zwei Koppeln 19, 20, die auf radial einander gegenüberliegenden Seiten der Loswalzenwelle über Achsen 21, 22 gelenkig mit Ansätzen 4a, 4b des Gehäuses des Getriebes 4 der Loswalze 2 verbunden sind.

Die Koppeln 19, 20 sind an ihrem anderen, geschlitzten Ende über quer zu den Koppeln verlaufende Achsen 23, 24 schwenkbar mit Koppelhebeln 25, 26 verbunden.

Eine an ihren beiden Enden drehfest mit den Koppelhebeln 25, 26 verbundene Koppelachse 27 ist als Torsionswelle ausgebildet und in Koppelachsenlagern 28, 29 gelagert, die auf radial einander gegenüberliegenden Seiten der Festwalzenwelle mit Ansätzen 3a, 3b des Gehäuses des Getriebes 3 der Festwalze verbunden sind.

Durch die vorstehend beschriebene Drehmomentenabstützung zwischen den Getrieben 3 und 4 wird das gegensinnige Hauptdrehmoment der beiden gegenläufig angetriebenen Walzen 1 und 2 vollständig aufgenommen. Die als Torsionswelle ausgebildete Koppelachse 27 gestattet dabei Relativbewegungen der Loswalze 2 (in Richtung des Pfeiles 10) relativ zur Festwalze 1.

Nur ein aus einer etwaigen Drehmomentendifferenz resultierendes Differenzdrehmoment muß am Maschinenrahmen 11 abgestützt werden. Zu diesem Zweck ist der Ansatz 3b des Getriebes 3 der Festwalze 1 nach unten verlängert und stützt sich über Abstützelemente 30, 31 am Maschinenrahmen 11 ab.

## Patentansprüche

1. Walzenmühle, enthaltend
a) zwei gegenläufig angetriebene, mit großer Anpreßkraft gegeneinander gepreßte Walzen (1, 2), von denen die eine als Festwalze (1) und die andere als in Richtung auf die Festwalze (1) verschiebbare Loswalze (2) im Maschinenrahmen (11) angeordnet ist,
b) zwei auf die Wellen der beiden Walzen (1, 2) aufgesetzte Getriebe (3, 4),
c) Einrichtungen zur Aufnahme des zwischen den Getriebegehäusen und dem Maschinenrahmen (11) auftretenden Drehmoments,
gekennzeichnet durch folgende Merkmale:
d) die beiden Getriebegehäuse sind direkt durch eine das gegensinnige Hauptdrehmoment aufnehmende Drehmomentabstützung miteinander verbunden;
e) diese zwischen den beiden Getriebegehäusen vorgesehene Drehmomentabstützung enthält ein elastisches Glied zur Aufnahme einer Relativverschiebung zwischen Festwalze (1) und Loswalze (2);
f) eines der beiden Getriebegehäuse ist zusätzlich durch eine ein Differenzdrehmoment aufnehmende Drehmomentstütze am Maschinenrahmen (11) abgestützt.

2. Walzenmühle nach Anspruch 1, dadurch gekennzeichnet, daß das in der Drehmomentenabstützung zwischen den beiden Getrieben (3, 4) vorgesehene elastische Glied durch eine Torsionswelle gebildet wird.

3. Walzenmühle nach Anspruch 2, gekennzeichnet durch folgende Bauteile der zwischen den beiden Getrieben (3, 4) vorgesehenen Drehmomentenabstützung:
a) zwei mit dem Getriebegehäuse der Loswalze (2) auf radial einander gegenüberliegenden Seiten der Loswalzenwelle verbundene Koppeln (19, 20),
b) zwei Koppelhebel (25, 26), die an den freien Enden der Koppeln (19, 20) um eine quer zu den Koppeln verlaufende Achse (23, 24) schwenkbar angelenkt sind,
c) eine an ihren beiden Enden drehfest mit den Koppelhebeln (25, 26) verbundene Koppelachse (27), die als Torsionswelle ausgebildet ist,
d) zwei mit dem Getriebegehäuse der Festwalze (1) auf radial einander gegenüberliegenden Seiten der Festwalzenwelle verbundene Koppelachsenlager (28, 29).

4. Walzenmühle nach Anspruch 1, dadurch gekennzeichnet, daß das Getriebegehäuse der Festwalze (1) zusätzlich durch eine ein Differenzdrehmoment aufnehmende Drehmomentstütze am Maschinenrahmen (11) abgestützt ist.

## Claims

1. Roller mill, containing
a) two rollers (1, 2) which are driven in opposite directions and pressed against one another with a high contact pressure, of which one is arranged in the machine frame (11) as a fixed roller (1) and the other as a floating roller (2) which is movable in the direction of the fixed roller (1),
b) two gears (3, 4) set on the shafts of the two rollers (1, 2),
c) arrangements to take up the torque occurring between the gear cases and the machine frame (11),
characterised by the following features:
d) the two gear cases are directly connected to one another by a torque support which takes up the contrarotating principal torque;
e) this torque support provided between the two gear cases contains a flexible member to accommodate a relative movement between the fixed roller (1) and the floating roller (2);
f) one of the two gear cases is additionally supported on the machine frame (11) by a torque support which takes up a differential torque.

2. Roller mill as claimed in claim 1, characterised in that the flexible member provided in the torque support between the two gears (3, 4) is formed by a torsion bar.

3. Roller mill as claimed in claim 2, characterised by the following components of the torque support provided between the two gears (3, 4):
a) two couples (19, 20) connected to the gear case of the floating roller (2) on radially opposing sides of the floating roller shaft,
b) two coupling levers (25, 26) which are articulated on the free ends of the couples (19, 20) so as to be pivotable about an axis (23, 24) running at right angles to the couples,
c) a coupling shaft (27) which is connected at both ends to the coupling levers (25, 26) so as to be fixed against rotation and is constructed as a torsion bar,
d) two coupling shaft bearings (28, 29) which are connected to the gear case of the fixed roller (1) on radially opposing sides of the fixed roller shaft.

4. Roller mill as claimed in claim 1, characterised in that the gear case of the fixed roller (1) is additionally supported on the machine frame (11) by a torque support which takes up a differential torque.

## Revendications

1. Broyeur à cylindres, comprenant :
a) - deux cylindres (1,2) entraînés en sens inverses et comprimés l'un contre l'autre avec une grande force de serrage, l'un (1) des cylindres (1, 2) étant monté en position fixe et l'autre (2) étant translatable dans le bâti (11) de la machine vers le cylindre (1) occupant une position fixe,
b) - deux transmissions (3,4) installées sur les arbres des deux cylindres (1,2),
c) - des dispositifs d'absorption du couple de rotation apparaissant entre les boîtes des transmissions et le bâti (11) de la machine,
caractérisé par les particularités suivantes :
d) - les deux boîtes de transmission sont directement reliées l'une à l'autre par un appui d'absorption du maître couple de rotation en sens inverses,
e) - cet appui d'absorption du couple de rotation, qui est prévu entre les deux boîtes de transmission, comprend un organe élastique d'absorption d'une translation relative entre le cylindre (1) monté en position fixe et le cylindre mobile (2) ;
f) - l'une des deux boîtes de transmission prend appui accessoirement sur le bâti (11) de la machine par un soutien d'absorption d'un couple de rotation différentiel.

2. Broyeur à cylindres selon la revendication 1, caractérisé en ce que l'organe élastique prévu dans l'appui d'absorption du couple de rotation entre les deux transmissions (3,4) est formé d'un arbre de torsion.

3. Broyeur à cylindres selon la revendication 2, caractérisé par les composants suivants de l'appui d'absorption du couple de rotation prévu entre les deux transmissions (3, 4) :
a) - deux bielles (19, 20) reliées à la boîte de la transmission du cylindre mobile (2) sur des côtés radialement opposés de l'arbre de ce cylindre mobile,
b) - deux leviers (25, 26) qui sont articulés sur les extrémités libres des bielles (19,20) autour d'un axe (23,24) qui est perpendiculaire à ces bielles,
c) - un axe (27) conformé en arbre de torsion et dont les deux extrémités sont solidarisées en rotation avec les leviers (25, 26) des bielles,
d) - deux paliers (28, 29) dudit axe qui sont reliés à la boîte de transmission du cylindre (1) montré en position fixe, sur des côtés radialement opposés de l'arbre dudit cylindre monté en position fixe.

4. Broyeur à cylindres selon la revendication 1, caractérisé en ce que la boîte de transmission de l'arbre (1) monté en position fixe prend appui accessoirement sur le bâti (11) de la machine au moyen d'un soutien d'absorption de couple différentiel de rotation.
